# EUROPÄISCHE PATENTSCHRIFT

(11) **EP 0 377 826 B1**
(45) Veröffentlichungstag und Bekanntmachung des Hinweises auf die Patenterteilung: **16.03.1994**
(21) Anmeldenummer: 89122490.9
(22) Anmeldetag: 06.12.1989
(51) Int. Cl.: B07B 7/083

(54) **Sichter**
Sifter
Séparateur pneumatique

(30) Priorität: 12.01.1989 DE 3900779
(43) Veröffentlichungstag der Anmeldung: 18.07.1990
(73) Patentinhaber: KRUPP POLYSIUS AG, 59269 Beckum (DE)
(72) Erfinder: Lohnherr, Ludger, D-4740 Oelde (DE)
(74) Vertreter: Tetzner, Volkmar, Dr.-Ing. Dr. jur.

(56) Entgegenhaltungen:
- EP-A- 0 221 246
- DE-A- 3 533 484
- FR-A- 2 567 777
- US-A- 3 308 949

## Beschreibung

Die Erfindung betrifft einen Sichter,
a) enthaltend einen angetriebenen Rotor mit vertikaler Achse, der an seinem Umfang mit Abstand voneinander angeordnete Blätter aufweist,
b) einen mit dem Rotor drehbaren ringförmigen Gutverteilungsteller,
c) eine Einrichtung zur Aufgabe von zu sichtendem Gut auf den Gutverteilungsteller,
d) einen den Rotor mit Abstand umgebenden feststehenden Leitapparat mit einstellbaren Leitschaufeln zur Zuführung eines Sichtluftstromes, der den Leitapparat und den Rotor von außen nach innen durchströmt,
e) einen an die Oberseite des Rotors anschließenden Kanal zur Abführung des mit Feingut beladenen Sichtluftstromes nach oben,
f) sowie einen unterhalb von Rotor und Leitapparat angeordneten Grobguttrichter zur Abführung des Grobgutes nach unten,
g) wobei der Gutverteilungsteller unterhalb von Rotor und Leitapparat derart angeordnet ist, daß das vom Gutverteilungsteller abgeworfene Gut in den dem Leitapparat zuströmenden Sichtluftstrom gelangt,
Ein Sichter gemäß der vorstehend genannten Gattung des Anspruches 1 ist beispielsweise durch die DE-A-35 33 484 bekannt.

Der Erfindung liegt die Aufgabe zugrunde, einen Sichter der eingangs genannten Gattung dahin weiterzuentwickeln, daß ein besonders zuverlässiger pneumatischer Transport des vom Gutverteilungsteller abgeworfenen und in den Sichtluftstrom eingetragenen Gutes in die etwas höher gelegene Sichtzone im Bereich von Rotor und Leitschaufelsystem gewährleistet ist.

Diese Aufgabe wird erfindungsgemäß durch folgende Merkmale gelöst:
h) unter dem Gutverteilungsteller ist ein gleichfalls mit dem Rotor drehbarer ringförmiger Streuteller angeordnet;
i) in der Zone, in der das vom Gutverteilungsteller vergleichmäßigte und auf den Streuteller abgeworfene Gut in den Sichtluftstrom gelangt, ist eine vom Sichtluftstrom mit hoher Gasgeschwindigkeit und geringem Druckverlust durchsetzte Düse vorgesehen.

Zweckmäßige Ausgestaltungen der Erfindung sind Gegenstand der Unteransprüche.

Ein Ausführungsbeispiel der Erfindung ist in der Zeichnung veranschaulicht. Es zeigen
- Fig.1: einen vertikalen Schnitt durch einen erfindungsgemäßen Sichter,
- Fig.2: einen Horizontalschnitt durch den Sichter gemäß Fig.1 längs der Schnittlinie.

Der in der Zeichnung schematisch veranschaulichte Sichter enthält in einem Gehäuse 1 einen durch einen Motor angetriebenen Rotor 2 mit vertikaler Achse, dessen Welle 3 in einem oberen Lager 4 und einem unteren Lager 5 gelagert ist. Der Rotor 2 weist an seinem Umfang mit Abstand voneinander angeordnete Blätter 6 auf.

Der Rotor 2 wird mit Abstand von einem feststehenden Leitapparat 7 umgeben, dessen Leitschaufeln 8 mittels durch die Decke des Gehäuses 1 hindurchgeführter Verstelleinrichtungen 9 verstellbar sind.

Unterhalb des Rotors 2 und des Leitapparates 7 befindet sich im Gehäuse 1 ein Grobguttrichter 10, der von Abstützblechen 11 getragen wird.

Oberhalb des Rotors 2 ist an der Decke des Sichtergehäuses 1 ein Kanal 12 angeschlossen, der zur Abführung des mit Feingut beladenen Sichtluftstromes nach oben dient.

Unterhalb des Rotors 2 und des Leitapparates 7 ist ein Gutverteilungsteller 13 angeordnet, der über in Umfangsrichtung mit Abstand voneinander angeordnete, als Hohlprofile ausgebildete Stege 14 drehfest mit dem Rotor 2 verbunden ist. Die Stege 14 sind an einem zur Versteifung des Rotors 2 dienenden Konus 15 befestigt.

Unterhalb des Gutverteilungstellers 13 ist ein gleichfalls mit dem Rotor 2 drehbarer, ringförmiger Streuteller 16 angeordnet, der gleichfalls von den Stegen 14 getragen wird.

Zur Aufgabe des zu sichtenden Gutes auf den Gutverteilungsteller 13 dient eine Guteinlaufschurre 17, die schräg durch den Ringraum außerhalb des Leitapparates 7 hindurchgeführt ist und über dem Gutverteilungsteller 13 ausmündet.

Oberhalb des Gutverteilungstellers 13 ist ferner eine ringförmige ortsfeste Abdeckung 18 vorgesehen, durch die die Guteinlaufschurre 17 hindurchgeführt ist. Auf der Innenseite ist die Abdeckung 18 als ein sich trichterförmig nach unten verjüngender Konus 18a ausgebildet, der sich unterhalb des zwischen Leitapparat 7 und Rotor 2 liegenden Sichtraumes 19 befindet.

Der Gutverteilungsteller 13 ist - wie insbesondere Fig. 2 erkennen läßt - in seinem Umfangsbereich mit einer Anzahl von in gleichmäßiger Umfangsteilung angeordneten Durchbrüchen 20 versehen. Auf der Außenseite werden diese Durchbrüche 20 durch Führungselemente 21 begrenzt, die im Drehsinn (Pfeil 22) des Gutverteilungstellers 13 gegenüber der radialen Richtung geneigt sind.

Zwischen dem radial äußeren Ende der einzelnen Führungselemente 21 und dem radial inneren Ende der benachbarten Führungselemente sind Leitelemente 23 angeordnet, die entgegengesetzt zum Drehsinn des Gutverteilungstellers 13 gegenüber der radialen Richtung geneigt sind. Die Ausbildung des Gutverteilungstellers 13 entspricht der in der EP-A-0 221 246 beschriebenen Ausführung.

Die Funktion des Sichters ist im einzelnen folgendermaßen:
Ein Sichtluftstrom strömt durch das Gehäuse 1 dem Leitapparat 7 zu (Pfeile 24, 25). Das über die Guteinlaufschurre 17 dem Gutverteilungsteller 13 zugeführte, zu sichtende Gut wird auf dem Gutverteilungsteller 13 vergleichmäßigt und durch die Durchbrüche 20 auf den Streuteller 16 abgeworfen. Durch den Streuteller 16 wird das Gut in radialer Richtung nach außen in den aufsteigenden Sichtluftstrom eingetragen und gelangt mit dem Sichtluftstrom in den Sichtraum 19 zwischen Leitapparat 7 und Rotor 2 (Pfeil 26). In der Zone, in der das vom Gutverteilungsteller 13 abgeworfene Gut in den Sichtluftstrom gelangt, ist eine vom Sichtluftstrom mit hoher Gasgeschwindigkeit und geringem Druckverlust durchsetzte Düse 35 vorgesehen. Auf diese Weise wird das vom Gutverteilungsteller 13 abgeworfene Gut zuverlässig dem Leitapparat 7 und dem Rotor 2 zugeführt.

Das im Sichtraum 19 nach unten ausfallende Grobgut wird über den Konus 18a der Abdeckung 18 und durch die Zwischenräume zwischen den Stegen 14 und den Grobguttrichter 10 geleitet (Pfeil 27). Das Feingut gelangt mit dem Sichtluftstrom in den Rotor 2 und verläßt den Sichter durch den Kanal 12 (Pfeile 28, 29).

Der größte Teil des zu sichtenden Gutes wird dem Sichter über die Guteinlaufschurre 17 aufgegeben. Ein kleiner Teil des zu sichtenden Gutes kann durch den Sichtluftstrom (Pfeil 24) von unten zugeführt werden (beispielsweise wenn der Sichter über einer Wälzmühle angeordnet ist, wobei die im Sichter ausfallenden Grieße über den Grobguttrichter 10 erneut auf die Mahlbahn der Wälzmühle zurückgeführt werden).

Die Abdeckung 18 schirmt die Gutaufgabe gegenüber der Umgebung ab und verhindert insbesondere, daß das im Sichtraum 9 abgeschiedene Grobgut erneut auf den Gutverteilungsteller 13 fällt.

Die Innenwand des Sichtergehäuses 1 ist in dem Bereich 30 gepanzert, in dem das vom Streuteller 16 nach außen gestreute Gut an diese Innenwand prallt. Grobe Partikel, die an diesen gepanzerten Bereich 30 des Sichtergehäuses 1 prallen, werden abgebremst und fallen nach unten zurück, so daß sie (bei Anordnung des Sichters über einer Wälzmühle) in den Mühlenraum zurückfallen.

Die feinen Partikel gelangen mit dem Sichtluftstrom in den Sichtraum 19.

Indem auf diese Weise bereits eine Vorabscheidung von Grobgut erfolgt, ehe der Sichtluftstrom mit dem Sichtgut in den Sichtraum eintritt, wird eine sehr erwünschte Entlastung des Sichtraumes von Grobgutpartikeln erreicht, was wesentlich zur Verbesserung der Trennschärfe beiträgt.

Die Zeichnung läßt im übrigen die weiteren Vorteile des erfindungsgemäßen Sichters erkennen:
- Zwischen dem Rotor 2 und dem Kanal 12 ergibt sich eine einfache Abdichtung mittels eines den Rotor mit geringem Abstand übergreifenden zylindrischen Stutzens 31.
- Die Leitschaufeln 8 können auf einfache Weise mittels der an der Decke des Gehäuses 1 angebrachten Verstelleinrichtungen 9 betätigt werden.
- Durch die Anordnung des Gutverteilungstellers 13 und des Streutellers 16 unterhalb von Leitapparat 7 und Rotor 2 ergibt sich eine wesentliche Verringerung der Bauhöhe des Sichters.
- Die Gutzuführung zum tief angeordneten Gutverteilungsteller 13 mittels der schräg durch den Ringraum vor dem Leitapparat 7 hindurchgeführten Guteinlaufschurre 17 ermöglicht eine Verringerung der Höhe des Umlaufbecherwerkes, das üblicherweise zur Zuführung des zu sichtenden Gutes (Pfeil 32) verwendet wird.
- Schließlich ermöglicht die erfindungsgemäße Ausführung eine einfache Standardisierung für Sichter, die mit und ohne Streueinrichtung ausgeführt werden.

Die Erfindung sei weiterhin an folgendem Beispiel näher erläutert.

Die Wirksamkeit des beschriebenen Sichters geht aus Untersuchungen an einer Walzenschüsselmühle mit einem Mahlteller-Durchmesser von 3,6 m hervor. Ziel der Untersuchungen war es nachzuweisen, daß die Leistung der Mühle umso besser und der Druckverlust und der Kraftverbrauch umso niedriger werden, je mehr der Sichter in der beschriebenen Wirkungsweise betrieben wird und je weiter man sich vom üblichen Betrieb einer Walzenschüsselmühle mit pneumatischem Transport des Sichteraufgabegutes entfernt. Zur Versuchsdurchführung wurde die freie Gasdurchtrittsfläche durch den um den Mahlteller befindlichen Düsenring um 16 % vergrößert und durch Vermindern der Gasmenge die Gasgeschwindigkeit im Düsenring weiter verkleinert. Durch diese Maßnahmen gelingt es, weniger Gut pneumatisch dem Sichter zuzuführen und viel mehr Material durch den Düsenring durchfallen und einem Becherwerk zuführen zu lassen, mit dem der Streuteller des Sichters beschickt wird. Die Ergebnisse dieser Untersuchungen sind in der nachfolgenden Tafel zusammengestellt.

Das Beispiel zeigt, daß die Leistung des Rollenmühlen-Systems von 150 t/h bei konventionellem Betrieb auf 185 t/h steigt, wenn ein Sichter der beschriebenen Bauart eingebaut und so betrieben wird, daß möglichst viel Material dem Streuteller zugeführt wird. Bei dieser Leistungssteigerung ist zu beachten, daß die Produktfeinheit des Fertiggutes mit einem Rückstand von 1,6 - 2 % auf dem 200 µm-Sieb und von 22 - 23 % auf dem 90 µm-Sieb bei allen Versuchseinstellungen konstant war. Das Beispiel zeigt ferner, daß der Kraftverbrauch des Rollenmühlen-Systems, gemessen in kWh/t Produkt, von 100 auf 82 % fällt, wenn der Sichter entsprechend der hier beschriebenen Wirkungsweise betrieben wird.

## Patentansprüche

1. Sichter,
a) enthaltend einen angetriebenen Rotor (2) mit vertikaler Achse, der an seinem Umfang mit Abstand voneinander angeordnete Blätter (6) aufweist,
b) einen mit dem Rotor (2) drehbaren ringförmigen Gutverteilungsteller (13),
c) eine Einrichtung zur Aufgabe von zu sichtendem Gut auf den Gutverteilungsteller (13),
d) einen den Rotor (2) mit Abstand umgebenden feststehenden Leitapparat (7) mit einstellbaren Leitschaufeln (8) zur Zuführung eines Sichtluftstromes, der den Leitapparat und den Rotor von außen nach innen durchströmt,
e) einen an die Oberseite des Rotors (2) anschließenden Kanal (12) zur Abführung des mit Feingut beladenen Sichtluftstromes nach oben,
f) sowie einen unterhalb von Rotor (2) und Leitapparat (7) angeordneten Grobguttrichter (10) zur Abführung des Grobgutes nach unten,
g) wobei der Gutverteilungsteller (13) unterhalb von Rotor (2) und Leitapparat (7) derart angeordnet ist, daß das vom Gutverteilungsteller abgeworfene Gut in den dem Leitapparat zuströmenden Sichtluftstrom gelangt,
gekennzeichnet durch folgende Merkmale:
h) unter dem Gutverteilungsteller (13) ist ein gleichfalls mit dem Rotor (2) drehbarer ringförmiger Streuteller (16) angeordnet;
i) in der Zone, in der das vom Gutverteilungsteller (13) vergleichmäßigte und auf den Streuteller (16) abgeworfene Gut in den Sichtluftstrom gelangt, ist eine vom Sichtluftstrom mit hoher Gasgeschwindigkeit und geringem Druckverlust durchsetzte Düse (35) vorgesehen.

2. Sichter nach Anspruch 1, dadurch gekennzeichnet, daß der Gutverteilungsteller (13) über in Umfangsrichtung mit Abstand voneinander angeordnete, vorzugsweise als Hohlprofile ausgebildete Stege (14) drehfest mit dem Rotor (2) verbunden ist.

3. Sichter nach Anspruch 1, gekennzeichnet durch folgende Merkmale:
a) Der Gutverteilungsteller (13) ist in seinem Umfangsbereich mit einer Anzahl von in gleichmäßiger Umfangsteilung angeordneten Durchbrüchen (20) versehen;
b) auf der Außenseite werden die Durchbrüche (20) durch Führungselemente (21) begrenzt, die im Drehsinn des Gutverteilungstellers gegenüber der radialen Richtung geneigt sind;
c) zwischen dem radial äußeren Ende der einzelnen Führungselemente (21) und dem radial inneren Ende der benachbarten Führungselemente sind Leitelemente (23) angeordnet, die entgegengesetzt zum Drehsinn des Gutverteilungstellers gegenüber der radialen Richtung geneigt sind.

4. Sichter nach Anspruch 1, dadurch gekennzeichnet, daß die Einrichtung zur Aufgabe des zu sichtenden Gutes auf dem Gutverteilungsteller (13) durch wenigstens eine Guteinlaufschurre (17) gebildet wird, die durch das den Leitapparat (7) umgebende Gehäuse (1) des Sichters hindurchgeführt ist und oberhalb des Gutverteilungstellers ausmündet.

5. Sichter nach Anspruch 4, dadurch gekennzeichnet, daß oberhalb des Gutverteilungstellers (13) eine ringförmige ortsfeste Abdeckung (18) vorgesehen ist, durch die die Guteinlaufschurre (17) hindurchgeführt ist.

6. Sichter nach Anspruch 5, dadurch gekennzeichnet, daß die Abdeckung (18) auf der Innenseite als ein sich trichterförmig nach unten verjüngender Konus (18a) ausgebildet ist, der unterhalb des zwischen Leitapparat (7) und Rotor (2) befindlichen Sichtraumes (19) derart angeordnet ist, daß er das aus dem Sichtraum nach unten ausfallende Grobgut in den Grobguttrichter (10) leitet.

## Claims

1. Separator,
a) comprising a driven rotor (2) with a vertical axis and having blades (6) arranged spaced from one another on its periphery,
b) an annular material distribution plate (13) which is rotatable with the rotor (2),
c) an arrangement for delivering material to be separated to the material distribution plate (13),
d) a stationary guide unit (7) which surrounds the rotor (2) with a clearance and has adjustable guide vanes (8) to delivery a stream of separating air which flows inwards from the exterior through the guide unit and the rotor,
e) a channel (12) connected to the top of the rotor (2) for discharging the stream of separating air charged with fines upwards,
f) and a tailings hopper (10) arranged below the rotor (2) and the guide unit (7) for discharging the tailings downwards,
g) wherein the material distribution plate (13) is arranged below the rotor (2) and the guide unit (7) in such a way that the material thrown off by the material distribution plate passes into the stream of separating air flowing towards the guide unit;
characterised by the following fetures:
h) an annular distributor plate (16) which is also rotatable with the rotor (2) is arranged below the material distribution plate (13);
i) a nozzle (35) through which the stream of separating air flows at a high gas speed and with a low pressure loss is provided in the zone in which the material homogenised by the material distribution plate (13) and thrown off onto the distributor plate (16) passes into the stream of separating air.

2. Separator as claimed in claim 1, characterised in that the material distribution plate (13) is connected to the rotor (2) so as to be fixed against rotation by bars (14) which are constructed as hollow sections and are arranged spaced from one another in the peripheral direction.

3. Separator as claimed in claim 1, characterised by the following features:
a) the material distributor (13) is provided in its peripheral region with a number of openings (20) which are evenly distributed around the periphery;
b) on the outside the openings (20) are defined by guide elements (21) which are inclined with respect to the radial direction in the direction of rotation of the material distribution plate;
c) baffles (23) which are inclined with respect to the radial direction against the direction of rotation of the material distribution plate (13) are arranged between the radially outer end of the individual guide elements (21) and the radially inner end of the adjacent guide elements.

4. Separator as claimed in claim 1, characterised in that the arrangement for delivering the material to be separated to the material distribution plate (13) is formed by at least one material feed chute (17) which is passed through the housing (1) of the separator surrounding the guide unit (7) and opens above the material distribution plate.

5. Separator as claimed in claim 4, characterised in that a stationary annular cover (18) through which the material feed chute (17) is passed is provided above the material distribution plate (13).

6. Separator as claimed in claim 5, characterised in that on the inside the cover (18) is constructed as a cone (18a) which tapers downwards like a funnel and is arranged below the separating chamber (19) located between the guide unit (7) and the rotor (2) in such a way that it guides the tailings falling downwards out of the separating chamber into the tailings hopper (10).

## Revendications

1. Séparateur
a) comprenant un rotor commandé (2) à axe vertical, qui comporte des pales (6) placées à distance les unes des autres à la circonférence,
b) un plateau annulaire de distribution de matière (13) qui est rotatif avec le rotor (2),
c) un dispositif de déversement de la matière à séparer sur le plateau de distribution (13),
d) un appareil directeur fixe (7) entourant le rotor (2) à distance et équipé de pales directrices réglables (8) d'orientation d'un courant d'air de séparation qui balaye l'appareil directeur et le rotor de l'extérieur vers l'intérieur,
e) un canal (12) se raccordant au côté supérieur du rotor (2) pour évacuaer vers le haut le courant d'air de séparation chargé de matière à granulométrie fine,
f) ainsi qu'une trémie (10) d'évacuation de la matière à gros grains vers le bas, qui est disposée sous le rotor (2) et l'appareil directeur (7),
g) le plateau de distribution (13) de matière étant disposé sous le rotor (2) et l'appareil directeur (7) de manière que la matière projetée par le plateau de distribution parvienne dans le courant d'air de séparation arrivant dans l'appareil directeur,
caractérisé par les particularités suivantes :
h) un plateau annulaire (16) de dispersion, qui est également rotatif avec le rotor (2), est disposé sous le plateau (13) de distribution de matière,
i) une tuyère (35), dans laquelle le courant d'air de séparation passe à vitesse élevée et avec faible perte de pression, est prévue dans la zone dans laquelle la matière uniformisée par le plateau de distribution (13) et projetée sur le plateau de dispersion (16) parvient dans le courant d'air de séparation.

2. Séparateur à vent selon la revendication 1, caractérisé en ce que le plateau (13) de distribution de matière est solidarisé en rotation avec le rotor (2) par des entretoises (14) disposées à distance les unes des autres dans la direction de la circonférence et de préférence constituées de profilés creux.

3. Séparateur à vent selon la revendication 1, caractérisé par les particularités suivantes :
a) le plateau (13) de distribution de matière comporte dans la région de la circonférence de multiples ouvertures (20) disposées suivant des pas réguliers à la circonférence ;
b) les ouvertures (20) sont délimitées du côté extérieur par des éléments de guidage (21) qui sont inclinés sur la direction radiale dans le sens de rotation du plateau de distribution de matière ;
c) des éléments directeurs (23) disposés entre l'extrémité radiale extérieure des éléments individuels de guidage (21) et l'extrémité radiale intérieure des éléments voisins de guidage sont inclinés sur la direction radiale dans le sens inverse à celui de la rotation du plateau de distribution de matière.

4. Séparateur à vent selon la revendication 1, caractérisé en ce que le dispositif de déversement de la matière à séparer sur le plateau (13) de distribution de matière est formé d'au moins une goulotte de déversement (17) qui passe à travers l'enveloppe (1) du séparateur entourant l'appareil directeur (7) et qui débouche au-dessus du plateau de distribution de matière.

5. Séparateur à vent selon la revendication 4, caractérisé en ce qu'un élément annulaire fixe de couverture (18), à travers lequel la goulotte de déversement de matière (17) passe, est prévu au-dessus du plateau (13) de distribution de matière.

6. Séparateur à vent selon la revendication 5, caractérisé en ce que l'élément de couverture (18) est conformé du côté intérieur en cône se rétrécissant vers le bas en forme de trémie et disposé sous l'espace de séparation (19) se trouvant entre l'appareil directeur (7) et le rotor (2) de manière qu'il dirige la matière à gros grains tombant de l'espace de séparation dans la trémie (10) de matière en gros grains.
